# EUROPÄISCHE PATENTSCHRIFT

(11) **EP 0 416 306 B1**
(45) Veröffentlichungstag und Bekanntmachung des Hinweises auf die Patenterteilung: **02.11.1994**
(21) Anmeldenummer: 90115232.2
(22) Anmeldetag: 08.08.1990
(51) Int. Cl.: H01R 4/24

(54) **Elektrisches Kontaktelement**
Electrical contact member
Elément de contact éléctrique

(30) Priorität: 08.09.1989 DE 3929928
(43) Veröffentlichungstag der Anmeldung: 13.03.1991
(73) Patentinhaber: STOCKO Metallwarenfabriken Henkels und Sohn GmbH & Co, 42327 Wuppertal (DE)
(72) Erfinder: Ribbeck, Horst, D-42105 Wuppertal (DE)
(74) Vertreter: Stenger, Watzke & Ring Patentanwälte

(56) Entgegenhaltungen:
- EP-A- 0 203 639
- GB-A- 2 168 858
- US-A- 4 066 317

## Beschreibung

Die Erfindung betrifft ein in einer Kammer eines Kunststoffgehäuses anzuordnendes, aus einem ebenen Blechstanzteil gebogenes elektrisches Kontaktelement in Schneidklemmtechnik einer elektrischen Kabelsteckverbindung, wobei eine flächige Gabelfeder zwischen ihren beiden in der Gabelfederebene elastisch ausbiegbaren Gabelfederschenkeln einen Einführschlitz für die Schneidklemmkontaktierung eines elektrischen Kabels definiert, dessen elektrischer Leiter von einer Isolierung umgeben ist, und wobei die flächige Gabelfeder eine Durchbrechung aufweist.

Elektrische Kontaktelemente in der sogenannten Schneidklemmtechnik für elektrische Kabelsteckverbindungen sind bekannt. Sie werden aus einem Blech ausgestanzt und entsprechend der vorgegebenen Form gebogen. Ein derart hergestelltes elektrisches Kontaktelement wird dann in einer entsprechenden Kammer eines Kunststoffgehäuses der Kabelsteckverbindung angeordnet, wonach das entsprechende elektrische Kabel an dem elektrischen Kontaktelement in der Schneidklemmtechnik kontaktiert wird. Zu diesem Zweck weist das elektrische Kontaktelement wenigstens eine Gabelfeder auf, die zwischen sich einen Einführschlitz definiert, wobei die einander zugewandten Kanten der beiden Gabelfederschenkel angeschärft sind. Um das elektrische Kabel zu kontaktieren, wird dieses in den Einführschlitz der Gabelfeder eingeführt, so daß die Schneiden der beiden Gabelfederschenkel die Kabelisolierung derart einritzen, daß sie mit dem elektrischen Leiter in elektrischen Kontakt gelangen. Die beiden Gabelfederschenkel üben dabei eine Klemmkraft auf den elektrischen Leiter aus, so daß dieser in dem Einführschlitz gehalten ist.

Da bei dem bekannten elektrischen Kontaktelement die Gabelfederschenkel der Gabelfeder durch Ausstanzen eines an seinem einen Ende offenen Schlitzes gebildet werden, ist der Federweg der beiden Schenkel aufgrund der geringen wirksamen Federlänge und damit Hebelarmlänge gering. Da somit die beiden Gabelfederschenkel nur geringfügig aus ihrer Position ausweichen können und somit aufgrund der geringen Flexibilität der Gabelfederschenkel die Breite des Einführschlitzes nur in geringem Maße vergrößerbar ist, wird dadurch das Einführen des zu kontaktierenden elektrischen Kabels erschwert. Dies gilt insbesondere dann, wenn bei ein und demselben Typ eines elektrischen Kontaktelements elektrische Kabel kontaktiert werden sollen, die unterschiedliche Leiterdurchmesser haben. Hinzu kommt, daß die beiden Gabelfederschenkel aufgrund ihrer durch den geringen Federweg bedingten geringen Flexibilität den Kontaktdruck speziell auf ein Litzenbündel bei über längere Zeit nachlassender innerer Stabilität des Litzenbündels sowie aufgrund der Tatsache, daß der Kontaktdruck der Gabelfederschenkel wegen Materialermüdung (Relaxation) mit der Zeit kleiner wird, schlecht aufrechterhalten können. Insgesamt ist somit bei den bekannten elektrischen Kontaktelementen die Schneidklemmkontaktierung der elektrischen Leiter schlecht.

Ein gattungsgemäßes Kontaktelement ist aus der US-A-40 66 317 bekannt. Es handelt sich um ein Kontaktelement mit relativ lang ausgebildeten Gabelfederschenkeln. Unterhalb der Gabelfeder ist eine Durchbrechung unter Belassung eines Zwischensteges angeordnet, welche dazu dient, das vorbekannte Kontaktelement in diesem Bereich leicht um etwa 90° umbiegen zu können, um es für den Einbau in ein entsprechendes Steckerelement vorzubereiten. Diese Durchbrechung kann jedoch die Schneidklemmkontaktierung des Kontaktelementes nicht verbessern, da der durchbrochene Bereich geknickt wird, so daß die verbleibenden Schenkel keine Beweglichkeit mehr aufweisen, da sie durch die um ca. 90° abgewinkelten Teile fixiert werden.

Ein weiteres Kontaktelement ist aus der EP-A-02 03 639 bekannt, welches eine im Ruhezustand offene Gabelfeder umfaßt, welche im in ein Gehäuse eingesetzten Zustand zusammengedrückt wird. Unterhalb des Einführungschlitzes ist ein weiterer Einführungsschlitz in Form einer Durchbrechung ausgebildet. Zwischen beiden Einführungsschlitzen verbleibt ein massiver Steg. Da die Schneidklemmkontaktierung durch Zusammenpressen der Gabelfeder bewirkt wird, hat der übrige Kontaktelementbereich keinen Einfluß auf die Kontaktierqualität.

Davon ausgehend liegt der Erfindung die **Aufgabe** zugrunde, das bekannte elektrische Kontaktelement in Schneidklemmtechnik einer elektrischen Kabelsteckverbindung dahingehend weiterzuentwickeln, daß die Schneidklemmkontaktierung der elektrischen Kabel verbessert ist.

Die technische **Lösung** besteht in einem Kontaktelement mit den Merkmalen des Patentanspruches 1.

Ein nach dieser technischen Lehre ausgebildetes elektrisches Kontaktelement in Schneidklemmtechnik einer elektrischen Kabelsteckverbindung hat den Vorteil, daß im Hinblick auf die bekannten Gabelfedern bei gleichbleibender Klemmkraft der Federweg und damit die Flexibilität der Gabelfederschenkel vergrößert ist, so daß insgesamt die Schneidklemmkontaktierung des elektrischen Kabels verbessert ist. Dies liegt in der Ausbildung der zusätzlichen Durchbrechung in der Gabelfeder begründet, wobei zwischen dieser Durchbrechung und dem Einführschlitz ein Zwischensteg belassen ist. Da die Klemmkraft direkt von der Ausbildung des Einführschlitzes sowie von der Ausbildung der den Einführschlitz begrenzenden Gabelfederschenkeln abhängt, nicht jedoch durch die Ausbildung einer zusätzlichen Durchbrechung mit der Gabelfeder, wird die Klemmkraft durch die zusätzliche Durchbrechung nicht beeinträchtigt und bleibt daher gleich. Da aber durch die zusätzliche Ausbildung der Durchbrechung in der flächigen Gabelfeder die wirksame Federlänge vergrößert ist, vergrößert sich entsprechend die Flexibilität der beiden Gabelfederarme, so daß insgesamt dadurch größere Auslenkungen und damit größere Federwege möglich sind. Durch die zusätzliche Durchbrechung bilden sich dabei zwei Drehpunkte bzw. Gelenke, nämlich der erste Drehpunkt bzw. das erste Gelenk im Bereich des Zwischensteges zwischen dem Einführschlitz und der Durchbrechung sowie der zweite Drehpunkt bzw. das zweite Gelenk im Bereich des dem Einführschlitz abgewandten Endes der zusätzlichen Durchbrechung.

Vorzugsweise ist die Durchbrechung symmetrisch zur Längsachse des Einführschlitzes ausgebildet. Dies bringt den Vorteil mit sich, daß in beiden Gabelfederschenkeln der Gabelfeder gleiche Verhältnisse herrschen.

Weiterhin reicht die Durchbrechung vorzugsweise bis direkt an den Einführschlitz heran. Dies hat den Vorteil, daß der im Bereich des Zwischensteges der Gabelfeder ausgebildete Drehpunkt bzw. das Gelenk eine bestmögliche Flexibilität und damit Ausbiegung der Gabelfederschenkel zulassen.

Um eine möglichst große wirksame Federlänge zu erzielen, ist die Durchbrechung im wesentlichen als langgestreckter Schlitz ausgebildet, der in einer weiteren Weiterbildung zum Einführschlitz hin spitz zuläuft. Auf diese Weise weist die Durchbrechung eine im wesentlichen dreieckige Form auf. Dabei kann vorzugsweise der die Durchbrechung bildende Schlitz an dem dem Einführschlitz abgewandten Ende im wesentlichen spitz zulaufen, so daß sich insgesamt ein optimales Biegeverhalten ergibt.

Schließlich wird in einer Weiterbildung vorgeschlagen, daß die Durchbrechung aus der Gabelfeder herausgestanzt ist, so daß sich auf technisch einfache Weise das erfindungsgemäße elektrische Kontaktelement herstellen läßt.

Gegenstand der Erfindung ist ferner eine elektrische Kabelsteckverbindung mit wenigstens einem in einer Kammer eines Kunststoffgehäuses angeordneten elektrischen Kontaktelement, welches in der zuvor beschriebenen Weise ausgebildet ist.

Das erfindungsgemäße elektrische Kontaktelement in Schneidklemmtechnik einer elektrischen Kabelsteckverbindung wird nachfolgend anhand der Zeichnung anhand eines Ausführungsbeispieles beschrieben. In den Zeichnungen zeigt:
- Fig. 1: eine perspektivische Ansicht eines elektrischen Kontaktelements;
- Fig. 2: einen Längsschnitt durch das elektrische Kontaktelement in Fig. 1;
- Fig. 3a: eine rein schematische Darstellung einer Gabelfeder des erfindungsgemäßen Kontaktelements mit kontaktiertem elektrischen Kabel zur Verdeutlichung der während der Kontaktierung sich abspielenden physikalischen Vorgänge;
- Fig. 3b: eine noch schematischere Darstellung der Gabelfeder des erfindungsgemäßen elektrischen Kontaktelements zur Verdeutlichung des Biegeverhaltens bei kontaktiertem elektrischen Kabel.

In den Fig. 1 und 2 ist eine Ausführungsform eines elektrischen Kontaktelements in Schneidklemmtechnik einer elektrischen Kabelsteckverbindung dargestellt, während anhand der Fig. 3a und 3b die besonderen Eigenschaften des elektrischen Kontaktelements erläutert werden sollen.

Das elektrische Kontaktelement 1 in Fig. 1 und 2 besteht aus einem Blechstanzteil, aus dem das elektrische Kontaktelement 1 durch aufeinanderfolgende Biegevorgänge gebogen wird. Aus dem ebenen Blechstanzteil erhält man dann ein elektrisches Kontaktelement 1, wie es in den Fig. 1 und 2 dargestellt ist.

Dieses elektrische Kontaktelement 1 weist zwei Paare von Federzungen 2 auf, zwischen die beispielsweise der Kontaktstift eines Steckers der elektrischen Steckverbindung zur elektrischen Kontaktierung eingeschoben werden kann. Diese Federzungen 2 sind in herkömmlicher Weise ausgebildet.

Um am elektrischen Kontaktelement 1 ein elektrisches Kabel 3 in der sogenannten Schneidklemmtechnik kontaktieren zu können, weist das elektrische Kontaktelement zwei Gabelfedern 4 auf. Jede dieser Gabelfedern 4 besteht aus zwei Gabelfederschenkeln 5, die zwischen sich einen Einführschlitz 6 für das elektrische Kabel 3 definieren.

Weiterhin weisen die Gabelfedern 4 jeweils eine längliche, schlitzartige Durchbrechung 7 auf, welche bis dicht an den Einführschlitz 6 unter Belassung eines Zwischensteges 8 heranreicht. Diese Durchbrechung 7 läuft zum Einführschlitz 6 hin spitz zu, während sich die Durchbrechung 7 zum anderen Ende hin ebenfalls verjüngt.

Zum Kontaktieren des elektrischen Kabels 3 wird dieses von oben in den Einführschlitz 6 hineingesteckt, wie dies in Fig. 3a bei der schematischen Darstellung einer Gabelfeder 4 angedeutet ist. Da die einander zugewandten Kanten der beiden Gabelfederschenkel 5 angeschärft sind, schneiden sich die Gabelfederschenkel 5 in die Isolierung 9 des elektrischen Kabels 3 ein, bis die Gabelfederschenkel 5 am elektrischen Leiter 10 zur Anlage kommen und somit den elektrischen Kontakt herstellen.

Die besonderen Eigenschaften des so ausgebildeten elektrischen Kontaktelementes 1 sollen nachfolgend anhand der Fig. 3a und 3b erläutert werden:

In Fig. 3a ist in rein schematischer Weise eine Gabelfeder 4 eines elektrischen Kontaktelements mit ihren den Einführschlitz 6 begrenzenden Gabelfederschenkeln 5 sowie der Durchbrechung 7 dargestellt. Die Gabelfeder 4 bildet dabei im Bereich ihrer Durchbrechung 7 seitliche Federschenkelabschnitte 11, die sich hinten jeweils an die Gabelfederschenkel 5 anschließen.

Die Klemmkraft F, mit der die beiden Gabelfederschenkel 5 gegen das elektrische Kabel drücken, hängt dabei von der Ausbildung der Gabelfederschenkel 5 sowie von der Ausbildung des Einführschlitzes 6 ab. Dabei ist die Klemmkraft F unabhängig von der zusätzlichen Ausbildung der Durchbrechung 7, so daß die Klemmkraft F durch diese unbeeinflußt ist.

Allerdings hat die Durchbrechung 7 einen direkten Einfluß auf die Flexibilität der Gabelfederschenkel 5 und damit auf den Federweg f, wie er in Fig. 3b eingezeichnet ist. Die wirksame Federlänge, welche den Federweg f und damit die Flexibilität der Gabelfederschenkel 5 definiert, ist durch die eingezeichneten Längen l und a vorgegeben, wobei in Fig. 3b der größtmögliche Federweg f gestrichelt angedeutet ist. Die Länge l ist dabei die wirksame Federlänge, wenn keine Durchbrechung 7 vorhanden wäre, also bei einem herkömmlichen elektrischen Kontaktelement. Die Länge l ist dabei definiert durch den Abstand zwischen dem Mittelpunkt des Zwischensteges 8 und dem Mittelpunkt des kontaktierten elektrischen Kabels 3. Die Länge a ist definiert durch den Abstand zwischen dem Mittelpunkt des Zwischensteges 8 und dem dem Einführschlitz 6 abgewandten Ende der Federschenkelabschnitte 11 im Bereich der Basis 12 der Durchbrechung 7. Dabei bildet der Mittelpunkt des Zwischensteges 8 einen Drehpunkt Dₗ bzw. ein Gelenk sowie das dem Einführschlitz 6 abgewandte Ende des Federschenkelabschnittes 11 im Bereich der Basis 12 der Durchbrechung 7 einen Drehpunkt Dₐ.

In Fig. 3b ist in rein schematischer Weise das Biegeverhalten des rechten Gabelfederschenkels 5 sowie des rechten Federschenkelabschnittes 11 der Gabelfeder 4 in Fig. 3a bei kontaktiertem elektrischen Kabel 3 dargestellt. Die Gabelfederschenkel 5 sowie der Federschenkelabschnitt 11 bilden dabei eine durchgehende Feder, welche am einen Ende (in der Zeichnung unten) am Drehpunkt Dₐ sowie mit Abstand vom anderen Ende (in der Zeichnung oben) am Drehpunkt Dₗ festgelegt ist. Diese Drehpunkte Dₐ und Dₗ bilden dabei die Fixstellen beim Verbiegen der Feder dahingehend, daß der Federschenkelabschnitt 11 in der Zeichnung nach links gewölbt ist, während der frei auskragende Gabelfederschenkel 5 in die entgegengesetzte Richtung gebogen ist, so daß sich ein im wesentlichen stetiger Übergang von dem Federschenkelabschnitt 11 zum Gabelfederschenkel 5 hin ergibt. Da aber durch die Durchbiegung des Federschenkelabschnittes 11 zwischen den beiden Drehpunkten Dₗ und Dₐ der Gabelfederschenkel 5 im Bereich seiner Basis im Bereich des Bodens des Einführschlitzes 6 bereits in die gewünschte Richtung gebogen ist, wird dadurch der Federweg f und damit die Flexibilität der Gabelfederschenkel 5 vergrößert, ohne daß damit die durch die Gabelfederschenkel 5 ausgeübte Klemmkraft F beeinträchtigt wird. Insgesamt wird somit die Schneidklemmkontaktierung des elektrischen Kabels 3 verbessert, da mit der erfindungsgemäßen Durchbrechung 7 eine Vergrößerung der Flexibilität der Gabelfederschenkel 5 erreicht wird.

### Bezugszeichenliste

- 1: elektrisches Kontaktelement
- 2: Federzunge
- 3: elektrisches Kabel
- 4: Gabelfeder
- 5: Gabelfederschenkel
- 6: Einführschlitz
- 7: Durchbrechung
- 8: Zwischensteg
- 9: Isolierung
- 10: elektrische Leiter
- 11: Federschenkelabschnitt
- 12: Basis

- A: Längsachse
- F: Klemmkraft
- f: Federweg
- l: Länge
- a: Länge
- Dₗ: Drehpunkt
- Dₐ: Drehpunkt

## Patentansprüche

1. In einer Kammer eines Kunststoffgehäuses anzuordnendes, aus einem ebenen Blechstanzteil gebogenes elektrisches Kontaktelement (1) in Schneidklemmtechnik einer elektrischen Kabelsteckverbindung, wobei eine flächige Gabelfeder (4) zwischen ihren beiden in der Gabelfederebene elastisch ausbiegbaren Gabelfederschenkeln (5) einen Einführschlitz (6) für die Schneidklemmkontaktierung eines elektrischen Kabels (3) definiert, dessen elektrischer Leiter (10) von einer Isolierung (9) umgeben ist, und wobei die flächige Gabelfeder (4) eine Durchbrechung (7) aufweist,
**dadurch gekennzeichnet,**
daß die Durchbrechung über ihre volle Länge im wesentlichen in der Gabelfederebene angeordnet ist und dort im wesentlichen die Fortsetzung des Einführschlitzes (6) unter Belassung eines Zwischensteges (8) der Gabelfeder (4) zwischen dem Einführschlitz (6) und der Durchbrechung (7) bildet und seitlich durch die Gabelfederschenkel (5) fortsetzende Federschenkelabschnitte (11) eingefaßt ist, die als Fortsetzung der Gabelfederschenkel (5) zwischen einem im Bereich der Basis (12) der Durchbrechung (7) liegenden gelenkartigen Drehpunkt Dₐ und einem im Zwischensteg-Mittelpunkt liegenden gelenkartigen Drehpunkt Dₗ aus der Gabelfederebene federbeweglich sind, so daß die wirksame Federlänge I der Gabelfederschenkel (5) vom Zwischenstegmittelpunkt Dₗ bis zum Mittelpunkt eines kontaktierten elektrischen Kabels um die Federlänge a vom Zwischenstegmittelpunkt Dₗ bis zum an der Basis (12) liegenden gelenkigen Drehpunkt Dₐ verlängert ist.

2. Elektrisches Kontaktelement nach Anspruch 1, dadurch gekennzeichnet, daß die Durchbrechung (7) symmetrisch zur Längsachse (A) des Einführschlitzes (6) ausgebildet ist.

3. Elektrisches Kontaktelement nach Anspruch 1 oder 2, dadurch gekennzeichnet, daß die Durchbrechung (7) bis dicht an den Einführschlitz (6) heranreicht.

4. Elektrisches Kontaktelement nach einem der Ansprüche 1 bis 3, dadurch gekennzeichnet, daß die Durchbrechung (7) im wesentlichen als langgestreckter Schlitz ausgebildet ist.

5. Elektrisches Kontaktelement nach Anspruch 4, dadurch gekennzeichnet, daß der die Durchbrechung (7) bildende Schlitz zum Einführschlitz (6) hin spitz zuläuft.

6. Elektrisches Kontaktelement nach Anspruch 3 oder 4, dadurch gekennzeichnet, daß der die Durchbrechung (7) bildende Schlitz an dem dem Einführschlitz (6) abgewandten Ende im wesentlichen spitz zuläuft.

7. Elektrisches Kontaktelement nach einem der Ansprüche 1 bis 6, dadurch gekennzeichnet, daß die Durchbrechung (7) aus der Gabelfeder (4) herausgestanzt ist.

8. Elektrische Kabelsteckverbindung mit wenigstens einem in einer Kammer eines Kunststoffgehäuses angeordneten elektrischen Kontaktelement (1) nach einem der Ansprüche 1 bis 7.

## Claims

1. Electrical contact element (1), of the insulation-displacement type, of an electric cable plug-in connection, which electrical contact element is disposed in a chamber of a plastics housing and is bent out of a flat metal blank, wherein a two-dimensional fork spring (4) defines between its two fork spring legs (5), which can be elastically bent out in the plane of the fork spring, an entry slot (6) for the contacting of an electric cable (3) by insulation-displacement methods, the electrical conductor (10) of which cable is surrounded by an insulation (9), and wherein the two-dimensional fork spring (4) exhibits an aperture (7), characterized in that the aperture is disposed, over its entire length, essentially in the plane of the fork spring and forms there essentially the continuation of the entry slot (6), leaving an intermediate web (8) of the fork spring (4) between the entry slot (6) and the aperture (7), and is laterally framed by spring leg segments (11) which continue the fork spring legs (5) and, as a continuation of the fork spring legs (5), are spring-movable out of the plane of the fork spring between a hinge-like fulcrum Dₐ situated in the region of the base (12) of the aperture (7) and a hinge-like fulcrum D₁ situated in the centre-point of the intermediate web, so that the effective spring length 1 of the fork spring legs (5) from the intermediate web centre-point Dₗ up to the centre-point of a contacted electric cable is lengthened by the spring length a from the intermediate web centre-point Dₗ up to the hinged fulcrum Dₐ situated on the base (12).

2. Electrical contact element according to Claim 1, characterized in that the aperture (7) is configured symmetrically to the longitudinal axis (A) of the entry slot (6).

3. Electrical contact element according to Claim 1 or 2, characterized in that the aperture (7) reaches almost up to the entry slot (6).

4. Electrical contact element according to one of Claims 1 to 3, characterized in that the aperture (7) is configured essentially as an elongated slot.

5. Electrical contact element according to Claim 4, characterized in that the slot forming the aperture (7) tapers pointedly towards the entry slot (6).

6. Electrical contact element according to Claim 3 or 4, characterized in that the slot forming the aperture (7) tapers essentially pointedly at the end facing away from the entry slot (6).

7. Electrical contact element according to one of Claims 1 to 6, characterized in that the aperture (7) is stamped out of the fork spring (4).

8. Electric cable plug-in connection having at least one electrical contact element (1), disposed in a chamber of a plastics housing, according to one of Claims 1 to 7.

## Revendications

1. Elément de contact électrique (1) à perforation d'isolant d'un connecteur électrique à fiche pour câbles, ledit élément de contact étant destiné à être logé dans une chambre d'un boîtier en matière plastique et étant réalisé par cintrage d'une pièce en tôle plane découpée, un ressort plan formant fourche (4) définissant, entre ses deux branches (5) élastiquement flexibles vers l'extérieur dans le plan du ressort formant fourche, une fente d'introduction (6) pour établir le contact par perforation de l'isolant avec un câble électrique (3) dont le conducteur électrique (10) est entouré par un isolant (9), le ressort plan formant fourche (4) comportant une découpe (7), caractérisé en ce que la découpe est réalisée sur toute sa longueur sensiblement dans le plan du ressort formant fourche et forme à cet endroit sensiblement le prolongement de la fente d'introduction (6) en laissant subsister une barrette intermédiaire (8) du ressort formant fourche (4) entre la fente d'introduction (6) et la découpe (7), et en ce que la découpe est encadrée latéralement par les portions de branche élastique (11) qui prolongent les branches de ressort formant fourche (5) et qui, en tant que prolongements des branches de ressort formant fourche (5), peuvent s'écarter élastiquement du plan du ressort formant fourche entre un centre de rotation Dₐ en forme d'articulation, situé dans la zone de la base (12) de la découpe (7), et un centre de rotation D_{*l*} en forme d'articulation, situé au centre de la barrette intermédiaire, de sorte que la longueur efficace ressort *l* des branches de ressort formant fourche (5) entre le centre D_{*l*} de la barrette intermédiaire et le centre d'un câble électrique en contact est prolongée de la longueur a de ressort entre le centre D_{*l*} de la barrette intermédiaire et le centre de rotation Dₐ articulé situé sur la base (12).

2. Elément de contact électrique selon la revendication 1, caractérisé en ce que la découpe (7) est réalisée symétriquement à l'axe longitudinal (A) de la fente d'introduction (6).

3. Elément de contact électrique selon la revendication 1 ou 2, caractérisé en ce que la découpe (7) s'étend de préférence jusqu'à proximité de la fente d'introduction (6).

4. Elément de contact électrique selon l'une des revendications 1 à 3, caractérisé en ce que la découpe (7) se présente sensiblement sous la forme d'une fente allongée.

5. Elément de contact électrique selon la revendication 4, caractérisé en ce que la fente formant la découpe (7) se termine en pointe en direction de la fente d'introduction (6).

6. Elément de contact électrique selon la revendication 3 ou 4, caractérisé en ce que la fente formant la découpe (7) se termine en pointe à l'extrémité opposée à la fente d'introduction (6).

7. Elément de contact électrique selon l'une des revendications 1 à 6, caractérisé en ce que la découpe (7) est réalisée par estampage dans le ressort formant fourche (4).

8. Connecteur électrique à fiche pour câbles comprenant un élément de contact électrique (1) qui est disposé dans une chambre d'un boîtier en matière plastique et qui est conforme à l'une des revendications 1 à 7.
